# EUROPÄISCHE PATENTSCHRIFT

(11) **EP 0 017 920 B1**
(45) Veröffentlichungstag und Bekanntmachung des Hinweises auf die Patenterteilung: **18.05.1983**
(21) Anmeldenummer: 80101931.6
(22) Anmeldetag: 10.04.1980
(51) Int. Cl.: B21D 28/02

(54) **Schnittwerkzeug zum Ausschneiden eines Blechzuschnittes**
Cutting tool for cutting out a cut of sheet metal
Outil de coupe pour poinçonner une coupe de tôle

(30) Priorität: 13.04.1979 PL 214925
(43) Veröffentlichungstag der Anmeldung: 29.10.1980
(73) Patentinhaber: Politechnika Lodzka, 90-924 Lodz (PL)
(72) Erfinder: Czudek, Jan, Bielsko-Biala (PL); Gadzinski, Stefan, Bielsko-Biala (PL); Wasilewski, Przemyslaw, Bielsko-Biala (PL); Czarnecki, Ryszard, Czestochowa (PL); Konior, Andrzej, Milowka (PL)
(74) Vertreter: Füchsle, Klaus, Dipl.-Ing.

## Beschreibung

Die Erfindung betrifft ein Schnittwerkzeug nach dem Oberbegriff des Patentanspruches.

Zum Ausschneiden von Blechzuschnitten, die als Rohling zum anschliessenden Pressen eines Werkstückes dienen, werden Stanzwerkzeuge eingesetzt, die aus einem Schneidgesenk mit einer runden Öffnung und einem zylindrischen Stempel bestehen. Das Blech wird in Form einer Blechtafel, eines Bandes oder eines Streifens dem Stanzwerkzeug zugeführt. Mit diesem werden die Zuschnitte in runder Form erzeugt, während der verbleibende Werkstoff Abfall ist.

Aus den polnischen Patentschriften Nr. 93 188 und 63 723 sind Stanzwerkzeuge bekannt, mit denen quadratische Zuschnitte erzeugt werden können und die ein Schneidgesenk und eine Ziehhülse umfassen, deren Aussenprofil den Schneidstempel bildet und deren Innenöffnung zusammen mit einem Ziehstempel den Pressenteil darstellt.

Die mittels dieser bekannten Stanzwerkzeuge hergestellten zylindrischen Werkstücke weisen insbesondere bei grösseren Durchmessern eine ungenügende Qualität sowie nicht akzeptable unterschiedliche Wandstärken, Anrisse und Falten auf. Stanzwerkzeuge, mit welchen runde Blechzuschnitte und entsprechende Werkstücke hergestellt werden, erfordern einen grossen Werkstoffeinsatz, weil relativ viel Verschnitt anfällt.

Stanzwerkzeuge, welche quadratische Blechzuschnitte und Werkstücke aus diesen erzeugen, bedingen einen weiteren Arbeitsgang, der darin besteht, die Ecken der Zuschnitte zu beschneiden, da derartige Ecken den weiteren Pressvorgang erschweren.

Demgegenüber ist es Aufgabe der Erfindung, ein Schnittwerkzeug der vorausgesetzten Art zu schaffen, das einen einfachen Aufbau besitzt und mit dem mit möglichst wenig Verschnitt Zuschnitte mit einer Form erzeugt werden können, die für die weitere Bearbeitungsfolge günstig ist.

Diese Aufgabe ist im Sinne der Kennzeichnungsmerkmale des Patentanspruches gelöst.

Mit dem erfindungsgemässen Schnittwerkzeug können Zuschnitte hergestellt werden, die eine optimale Form aufweisen, nämlich einem Quadrat mit längs einer Bogenlinie abgeschnittenen Ecken entsprechen. Die erzeugten Zuschnitte gewährleisten einen verfahrenstechnisch einfachen und günstigen Pressvorgang, ermöglichen ein besseres Fliessen des Werkstoffes beim Pressen, wodurch Pressteile mit grösserer Höhe, gleichmässiger Wanddicke und guter Qualität erzeugt werden, erlauben die Anwendung eines kleineren einheitlichen Flanschdrucks und erfordern nicht ein Vorbeschneiden des Flansches wie bei quadratischen Blechzuschnitten.

Die Erfindung wird nachstehend anhand eines Ausführungsbeispiels näher erläutert. In der zugehörigen Zeichnung zeigt
Fig. 1 einen Achsschnitt des Schnittwerkzeugs,
Fig. 2 den Schnitt 11-11 durch das Schnittwerkzeug gemäss Fig. 1,
Fig. 3 den Schnitt I-I durch das Schnittwerkzeug nach Fig. 1, und
Fig. 4 die Draufsicht auf einen Blechzuschnitt.

Das Schnittwerkzeug besteht aus einem ringförmigen Schneidgesenk mit einer Öffnung, deren Durchmesser grösser ist als die Breite des zu beschneidenden Streifens 2. Das Gesenk 1 ist mit einer aus einer flachen Platte bestehenden Einlage 3 ausgestattet, deren zur Zuführrichtung des Streifens 2 senkrechte Schnittkante die Öffnung des Gesenks 1 sekantenartig begrenzt. Die Länge a der Schnittkante der Einlage 3 entspricht der Länge der zwischen der Längskante des im Schnittwerkzeug liegenden Streifens und der Öffnung des Gesenks 1 gebildeten Sekante b.

Darüber hinaus weist das Schnittwerkzeug einen zylindrischen Stempel 4 auf, dessen Mantel auf einer Seite eine Abflachung, die beim Einfahren des Stempels 4 in die Öffnung des Gesenks 1 mit der Einlage 3 des Gesenks 1 zusammenwirkt. Die Breite der Abflachung des Stempels 4 entspricht im wesentlichen der Länge a der Schnittkante der Einlage 3 des Gesenks 1.

Schliesslich ist ein Zuführzylinder 5 mit einem Gegenzylinder vorgesehen. Der Förderhub des Zuführzylinders 5 entspricht der Breite des verarbeiteten Streifens 2.

Der Werkstoff-Streifen 2 wird mittels des Zuführzylinders 5 dem Schnittwerkzeug zugeführt. Mittels des Aussenprofils des Stempels 4 wird in dem Gesenk 1 von dem Streifen 2 der in Fig. 4 dargestellte Zuschnitt c abgeschnitten. Die Aussenkontur des Zuschnittes c weist eine der Innenöffnung des Gesenks 1 mit der Einlage 3 entsprechende einem Quadrat angenäherte Form auf.

Das geschilderte Schnittwerkzeug findet Verwendung zur Erzeugung von optimal geformten Zuschnitten aus Metall- oder Kunststoffblechen, welche zum nachfolgenden Pressen von Werkstücken auf einfach wirkenden und/oder mehrstufigen Pressen bestimmt sind.

## Patentansprüche

Schnittwerkzeug zum Ausschneiden eines eine quadratische Form mit beschnittenen Ecken besitzenden Blechzuschnittes für das nachfolgende Pressen eines zylindrischen Werkstückes, bestehend aus einem Schneidgesenk (1) und einem Stempel (4), dadurch gekennzeichnet, dass die Breite des zugeführten Blechstreifens bereits dem Kantenabstand des Blechzuschnittes (c) entspricht, dass das Schneidgesenk (1) an der Blecheintrittsseite in das Schnittwerkzeug mit einer Einlage (3) versehen ist, deren Schnittkanten senkrecht zur Blechlaufrichtung ausgerichtet ist und deren Länge (a) der Länge der durch die Längskante des Blechstreifens (2) und der Öffnung des Schneidgesenkes (1) im Bereich der Längskanten des Blechstreifens (2) gebildeten Sekante (b) entspricht, und der zylindrisch ausgebildete Stempel (4) eine der Einlage (3) des Schneidgesenks (1) zugeordnete Abflachung aufweist.

## Claims

Cutting tool for cutting out a sheet blank, having a square shape with cut corners for the subsequent pressing of a cylindrical work piece, comprising a cutting die (1) and a plunger (4), characterized in that the width of the sheet strip supplied corresponds to the edge spacing of the sheet blank (c) in that the cutting die (1) is provided on the sheet entry side with a liner (3), the cutting edge of which is aligned perpendicularly to the sheet's direction of motion and the length of which (a) corresponds to the length of the chord (b) formed by the longitudinal edge of the sheet strip (2) and the aperture of the cutting die (1) in the area of the longitudinal edges of the sheet strip (2), and the cylindrically formed plunger (4) has a flat region associated with the liner (3) of the cutting die (1).

## Revendications

Outil de découpe pour le découpage d'un flan de tôle ayant une forme carrée à angles coupés et destiné à l'emboutissage ultérieur d'une pièce cylindrique, comprenant une matrice de décou₋ page (1) et un poinçon (4), caractérisé par le fait que la largeur de la bande de tôle de départ correspond déjà à la distance entre côtés opposés du flan de tôle (c), que la matrice de découpage (1) est munie, sur le côté d'entrée de la tôle dans l'outil de découpe, d'un tranchant rapporté (3) dont l'arête de coupe est orientée perpendiculairement à la direction d'avancement de la tôle et dont la longueur (a) correspond à la longueur de la sécante (b) formée par le bord longitudinal de la bande de tôle (2) et l'ouverture de la matrice de découpage (1) dans la zone des bords longitudinaux de la bande de tôle (2), et le poinçon (4) de forme cylindrique présente un méplat associé au tranchant rapporté (3) de la matrice de découpage (1).
